# EUROPÄISCHE PATENTSCHRIFT

(11) **EP 0 607 383 B1**
(45) Veröffentlichungstag und Bekanntmachung des Hinweises auf die Patenterteilung: **17.01.1996**
(21) Anmeldenummer: 93915652.7
(22) Anmeldetag: 22.07.1993
(51) Int. Cl.: F02P 15/10, F02P 3/045, F02P 9/00

(54) **FOLGEFUNKENZÜNDANLAGE FÜR BRENNKRAFTMASCHINEN MIT SPEZIELLER REGELUNG FÜR DEN LETZTEN FOLGEZÜNDFUNKEN**
SEQUENCE SPARK IGNITION SYSTEM FOR INTERNAL COMBUSTION ENGINES WIRH SPECIAL CONTROL FOR THE LAST SEQUENCE IGNITION SPARK
ALLUMEUR A SEQUENCE D'ETINCELLES POUR MOTEURS A COMBUSTION INTERNE AVEC REGLAGE SPECIAL POUR LA DERNIERE ETINCELLE

(30) Priorität: 08.08.1992 DE 4226246
(43) Veröffentlichungstag der Anmeldung: 27.07.1994
(73) Patentinhaber: ROBERT BOSCH GMBH, D-70442 Stuttgart (DE)
(72) Erfinder: KUGLER, Karl-Heinz, D-71665 Vaihingen (DE); GOLLIN, Walter, D-71696 Moeglingen (DE); RIEDEL, Karlheinz, D-71665 Vaihingen/Enz-Guendelbach (DE); ZIMMERMANN, Christian, D-74379 Ingersheim (DE)
(74) Vertreter: Friedmann, Jürgen, Dr.-Ing.
(86) Internationale Anmeldenummer: DE9300646
(87) Internationale Veröffentlichungsnummer: WO9403724

(56) Entgegenhaltungen:
- DE-A- 2 753 355
- US-A- 3 945 362
- US-A- 4 933 861

## Beschreibung

### Stand der Technik

Die Erfindung geht aus von einem Verfahren zur Steuerung der Zündanlage für Brennkraftmaschinen, nach der Gattung des Hauptanspruchs. Es ist schon eine Zündanlage für Brennkraftmaschinen zur Erzeugung von Folgefunkenzündungen aus der DE-A- 23 40 865 bekannt. Eine Folgefunkenzündung ist eine Zündung zum vom Steuergerät berechneten Sollzündzeitpunkt, deren Funken man jedoch nicht ganz ausbrennen läßt. Vielmehr wird die Spule unter Ausnutzung der Restenergie neu aufgeladen und zündet nochmals. Diesen Vorgang wiederholt man solange, bis die Verteilbarkeitsgrenze erreicht ist. Die Verteilbarkeitsgrenze ist der Kurbelwellenwinkel, den der Zündzeitpunkt der letzten Zündung eine Folgefunkenzündung nicht überschreiten darf, da sonst die Gefahr besteht, daß der Zündfunken bei ruhender Hochspannungsverteilung in den Auslaßtakt fällt oder daß die zur Verfügung stehende Hochspannung bei rotierender Hochspannungsverteilung an die Zündkerze des nächsten Zylinders gegeben wird. In beiden Fällen würde dieses das Fahrverhalten der Brennkraftmaschine negativ beeinträchtigen. Deshalb wurde bisher der Aufladevorgang der letzten Einzelzündung einer Fclgefunkenzündung bei Erreichen der Verteilbarkeitsgrenze unterbrochen.

### Vorteile der Erfindung

Das erfindungsgemäße Verfahren mit den kennzeichnenden Merkmalen des Hauptanspruchs hat demgegenüber den Vorteil, daß zusätzlich zur Verteilbarkeitsgrenze ein weiterer Kurbelwellenwinkel eingeführt wird, welcher sich durch eine Subtraktion des zu einem Aufladevorgang einer Einzelzündung gehörenden Schließwinkel von dem Winkel der Verteilbarkeitsgrenze ergibt. Damit ist sichergestellt, daß der Aufladevorgang der letzten Einzelzündung der Folgefunkenzündung auf jeden Fall zu Ende geführt werden kann, so daß die gespeicherte Energie ausreichend für das Auslösen eines Zündfunkens ist. Das Auslösen eines Aufladevorganges, der dann beim Erreichen der Verteilbarkeitsgrenze unterbrochen werden würde, unabhängig davon, wie voll die Spule geladen ist, wird nunmehr vermieden. Das bedeutet, daß keine unnötigen Energieverluste auftreten. Gleichzeitig wird sichergestellt, indem der Primärstrom in der Zündspule erfaßt wird, daß ein Abschalten des Primärstromes nur erfolgt, wenn die gespeicherte Energie ausreicht, um bei normalen Bedingungen einen Zündfunke auszulösen. Das Steuergerät der Brennkraftmaschine kann weiterhin durch Erfassung der Versorgungsspannung die Schließzeit jeder Einzelzündung der Folgefunkenzündung entsprechend den Bedingungen der Brennkraftmaschine anpassen, so daß auch hier ein Abschalten des Primärstromes erst durchgeführt wird, wenn die in der Zündspule gespeicherte Energie unter normalen Betriebsbedingungen einen Zündfunken an der Zündkerze auslöst.

### Zeichnung

Ausführungsbeispiele der Erfindung sind in der Zeichnung dargestellt und in der nachfolgenden Beschreibung näher erläutert. Es zeigen Figur 1 den Prinzipaufbau einer Zündanlage, Figur 2 schematisch die Aufladevorgänge der einzelnen Zündungen einer Folgefunkenzündung über den entsprechenden Zeitbereich bzw. den Bereich des Kurbelwellenwinkels, in welchem die Folgefunkenzündung stattfindet und Figur 3 schematisch die Aufladevorgänge der Einzelzündungen bei unterschiedlicher Versorgungsspannung.

### Beschreibung der Ausführungsbeispiele

Figur 1 zeigt den Prinzipaufbau einer Zündanlage einer nicht dargestellten Brennkraftmaschine. Hierbei erfaßt ein Steuergerät 1 beispielsweise ein Mikroprozessor verschiedene Betriebsparameter der Brennkraftmaschine wie beispielsweise Drehzahl n, Druck p, Versorgungsspannung U_{B}, Temperatur T usw. als Eingangsgrößen 2, um auf dieser Grundlage den Zündzeitpunkt ZZP zu bestimmen. Über eine Verbindung 3 des Steuergerätes 1 wird der Zündtransistor 4 zum Ein- und Ausschalten des Stromflusses in der Zündspule 5 angesteuert. Der Zündtransistor 4 ist kollektorseitig über eine Reihenschaltung mit der Primärwicklung 6 mit der Versorgungsspannung U_{B} verbunden. Emitterseitig ist der Zündtransistor 4 über einen Stromshunt 7 mit Masse verbunden. Zwischen dem Emitter des Zündtransistors und dem Stromshunt 7 ist ein Abgriff 8, von welchem über eine Verbindung 9 im Steuergerät 1 eine dem Primärstrom Iₚ proportionale Spannung während der Ansteuerung des Steuertransistors 4 erfaßt wird.

Figur 2 zeigt den zeitlichen Verlauf des Primärstromes Iₚ während der Einzelzündungen EZ einer Folgefunkenzündung FFZ über den Bereich des Kurbelwellenwinkels, in welchem die Folgefunkenzündung ausgelöst wird. Analog dazu kann man den Verlauf des Primärstromes auch über die Zeit t beispielsweise bezogen auf den oberen Totpunkt OT betrachten. Nach Erreichen des Zündzeitpunktes ZZP beispielsweise 10° Kurbelwellenwinkel vor OT wird vom Steuergerät die erste Einzelzündung EZ1 ausgelöst. Dabei ist es möglich, durch die Erfassung des Primärstromes I_{P} im Steuergerät die Zündung erst bei Erreichen eines vorgebbaren Maximalwertes Iₘₐₓ auszulösen. Damit ist sichergestellt, daß die in der Zündspule gespeicherte Energie unter normalen Betriebsbedingungen für einen Zündfunken ausreichend ist. Nach der Unterbrechung des Aufladevorganges AL der ersten Einzelzündung EZ1 brennt der Zündfunke bis zum Wiedereinschalten des Zündspulenstromes für die zweite Einzelzündung EZ2. Dieser Vorgang wird im Ausführungsbeispiel vier mal wiederholt, so daß sich die Folgefunkenzündung FFZ aus vier Einzelzündungen EZ1 bis EZ4 zusammensetzt.

Auf der Kurbelwellenwinkel- bzw. Zeitachse ist die Verteilbarkeitsgrenze VG eingetragen, zu welchem die Folgefunkenzündung FFZ auf jedem Fall unterbrochen wird, um eine Zerstörung der Zündanlage zu verhindern. Die Verteilbarkeitsgrenze VG liegt im Ausführungsbeispiel bei 18° Kurbelwellenwinkel nach dem oberen Totpunkt OT. Die gestrichelte Linie 10 symbolisiert den Aufladevorgang AL der letzten Einzelfunkenzündung, wie er bisher durchgeführt wurde. Hierbei ist klar zu erkennen, daß der Aufladevorgang AL nicht ausreicht, um einen vorgegebenen Wert des Primärstromes Iₘₐₓ zu erreichen, so daß ein Zündfunke unter normalen Betriebsbedingungen entsteht. Der Aufladevorgang einer Einzelzündung ist beispielsweise abhängig von den Parametern der Zündspule bzw. den momentanen Betriebsbedingungen. Der Aufladevorgang der ersten Einzelzündung beträgt hier ca. 5 ms und der Aufladevorgang der darauffolgenden Einzelzündungen AL1 beträgt 2 ms. Der Aufladevorgang der ersten Einzelzündung EZ1 einer Folgefunkenzündung FFZ ist länger als der Aufladevorgang AL der darauffolgenden Einzelzündungen. Diese Tatsache ist dadurch bedingt, daß beim Aufladevorgang der ersten Einzelzündung EZ1 unter normalen Bedingungen keine Restenergie in der Zündspule vorhanden ist, während bei den darauffolgenden Einzelzündungen der Zündfunke durch das Wiedereinschalten der Zündspule der Zündfunke nicht ganz ausbrennt und so noch Restenergie in der Zündspule gespeichert ist.

Deshalb wird zusätzlich zur Verteilbarkeitsgrenze VG ein weiterer Grenzwert 11 eingeführt, welcher durch eine Subtraktion eines Aufladevorganges AL von der Verteilbarkeitsgrenze VG bestimmt wird. Ein an dieser Stelle 11 bereits eingeleiteter Aufladevorgang an der Spule wird noch zu Ende gebracht und es wird noch gezündet. Ist aber noch keine Aufladung begonnen worden, d.h., fällt die zusätzliche Grenze 11 mit der Offenzeit, die z.B. 15, µs beträgt, zusammen, wird keine Aufladung, also keine Einzelzündung EZ, mehr gestartet. Daraus ergibt sich, daß auch die letzte Einzelzündung EZ einer Folgefunkenzündung FFZ mit der maximal möglichen Funkenenergie ausgeführt wird - im Beispielsfall nach Figur 2 ist das die Einzelzündung EZ4.

Der Anstieg des Primärstroms I_{P} und damit die in der Zündspule gespeicherte Energie ist abhängig von den Parametern der Zündspule und auch von der Versorgungsspannung U_{B}. Deshalb ist es sinnvoll die Versorgungsspannung U_{B} bei der Bestimmung der Dauer des Aufladevorgangs AL mit zu berücksichtigen.

Figur 3a, 3b und 3c zeigen den Verlauf des Primärstromes I_{P} für Einzelzündungen EZ in Abhängigkeit der Versorgungsspannung U_{B}, wobei in Figur 3a der Primärstromverlauf bei hoher Versorgungsspannung U_{B} (large), in Figur 3b bei mittlerer Versorgungsspannung U_{B} (medium) und Figur 3c bei kleiner Versorgungsspannung U_{B} (small) dargestellt ist. Der Anstieg des Primärstroms Ip bei gleicher Versorgungsspannung U_{B} ist für alle Aufladevorgänge AL mit dieser Versorgungsspannung gleich.

Jede der Figuren 3a bis 3c zeigt den Verlauf des Primärstroms von jeweils drei Einzelzündungen. Dabei ist zu erkennen, daß bei den Einzelzündungen der Figur 3a, also bei großer Versorgungsspannung U_{B} (large), ein vorgebbarer Maximalwert des Primärstromes Iₘₐₓ bereits in einer kürzeren Zeit t als vorgegeben (AL) erreicht ist, als bei den Einzelzündungen der Figur 3b, während der Maximalwert Iₘₐₓ des Primärstromes Iₚ bei zu niedriger Versorgungsspannung U_{B} (small) - wie in Figur 3c erkennbar - bei fest vorgegebener Aufladezeit Al gar nicht erreicht wird. Die zweite Einzelzündung der Figur 3a zeigt, daß der Primärstrom Iₚ bereits vor dem Ende des Aufladevorgangs AL den Maximalwert Iₘₐₓ für eine Zündung unter normalen Betriebsbedingungen erreicht hat. Um unnötige Verluste zu vermeiden, könnte vom Steuergerät bereits eine Unterbrechung des Aufladevorgangs bei Erreichen des Maximalwertes Iₘₐₓ also bei Iₚ = Iₘₐₓ ausgelöst werden. So zeigt beispielsweise die dritte Einzelzündung der Figur 3a einen verkürzten Aufladevorgang.

Um die vorgenannten Unzulänglichkeiten auszuschließen, wird vom Steuergerät 1 jeweils die Versorgungsspannung erfaßt und eine entsprechend angepaßte Aufladezeit für die Einzelzündung berechnet.

## Patentansprüche

1. Verfahren zur Steuerung der Zündanlage für Brennkraftmaschinen mit einem Steuergerät zum Steuern des Stromflusses in mindestens einer zöndapule, wobei der Kurbelwellenwinkel und der Primärstrom in der Zündspule erfaßt werden, wobei zum Zündzeitpunkt durch mehrmaliges aufeinanderfolgendes Ein- und Ausschalten des Primärstroms mittels einer Zündendstufe mehrere Einzelzündungen einer Folgefunkenzündung ausgelöst werden, dadurch gekennzeichnet, daß die Einzelzündungen (EZ) einer jeden Folgenfunkenzündung (FFZ) nur bis zu einer vorgegebenen Verteilbarkeitsgrenze (VG) des Kurbelwellenwinkels ausgelöst werden und daß der Beginn des Aufladevorgangs (AL) der letzten Binzelzündung vor dem Erreichen eines Grenswertes (11, VG-AL) liegt, welcher durch eine Subtraktion eines Aufladevorganges (AL) von der Verteilbarkeitsgrenze (VG) bestimmt wird (vgl. Fig. 2) .

2. Verfahren nach Anspruch 1, dadurch gekennzeichnet, daß die Verteilbarkeitsgrenze (VG) der Punkt des Kurbelwellenwinkels ist, ab welchem der Zündfunke bei rotierender Verteilung in dem gemäß der Zündfolge darauffolgenden Zylinder bzw. bei ruhender Verteilung im Ausstoßtakt dieses Zylinders auftreten wird.

3. Verfahren nach Anspruch 1, dadurch gekennzeichnet, daß der Aufladevorgang (AL) jeder Einzelzündung (EZ) erst bei Erreichen eines vorgebbaren Referenzwertes (Iₘₐₓ) des Primärstroms (Iₚ) unterbrochen wird.

4. Verfahren nach einem der Ansprüche 1 bis 3, dadurch gekennzeichnet, daß der Aufladevorgang (AL) für eine Einzelzündung (EZ) vom Steuergerät in Abhängigkeit von der Versorgungsspannung (U_{B}) festgelegt wird, wobei der Aufladevorgang bei kleinerer Versorgungsspannung größer und bei großer Versorgungsspannung kleiner wird.

## Claims

1. Method for controlling the ignition system for internal combustion engines having a controller for controlling the current flow in at least one ignition coil, the crankshaft angle and the primary current in the ignition coil being detected, a plurality of individual ignitions of a sequential spark ignition being triggered at the ignition point by switching the primary current on and off a plurality of times successively by means of an ignition output stage, characterized in that the individual ignitions (EZ) of each sequential spark ignition (FFZ) are triggered only until a predetermined distribution capability limit (VG) of the crankshaft angle, and in that the start of the charging process (AL) of the last individual ignition occurs before a limit value (11, VG-AL) is reached, which limit value (11, VG-AL) is determined by subtracting a charging process (AL) from the distribution capability limit (VG) (see Fig. 2).

2. Method according to Claim 1, characterized in that the distribution capability limit (VG) is that point of the crankshaft angle beyond which the ignition spark will occur, in the case of rotating distribution, in the next cylinder in accordance with the ignition sequence or, in the case of static distribution, in the exhaust stroke of this cylinder.

3. Method according to Claim 1, characterized in that the charging process (AL) of each individual ignition (EZ) is not interrupted until the primary current (Iₚ) reaches a reference value (Iₘₐₓ) which can be predetermined.

4. Method according to one of Claims 1 to 3, characterized in that the charging process (AL) for an individual ignition (EZ) is fixed by the controller as a function of the supply voltage (U_{B}), the charging process being greater when the supply voltage is relatively low, and being smaller when the supply voltage is high.

## Revendications

1. Procédé de commande de l'installation d'allumage d'un moteur à combustion interne équipé d'un appareil de commande pour commander le passage du courant dans au moins une bobine d'allumage, procédé selon lequel on détecte l'angle du vilebrequin et le courant primaire dans la bobine d'allumage et l'instant de l'allumage, par une succession répétée de branchement et de coupure du courant primaire par un étage d'allumage on déclenche plusieurs allumages séparés d'une séquence d'étincelles d'allumage, caractérisé en ce que les allumages séparés EZ de chaque séquence d'étincelles d'allumage (FFZ) ne sont déclenchés que jusqu'à une limite de possibilité de distribution prédéterminée (VG) de l'angle du vilebrequin et le début de l'opération de charge (AL) du dernier allumage séparé se situe avant que l'on atteigne une valeur limite (11), (VG-AL) obtenue en retranchant une opération de charge (AL) de la limite de possibilité de distribution (VG) (voir figure 2).

2. Procédé selon la revendication 1, caractérisé en ce que la limite de possibilité de distribution (VG) de l'angle du vilebrequin à partir duquel l'étincelle d'allumage pour une distribution en rotation arriverait sur le cylindre correspondant à l'ordre d'allumage suivant ou en cas de distribution arrêtée, l'étincelle se produirait pendant le temps d'échappement de ce cylindre.

3. Procédé selon la revendication 1, caractérisé en ce que l'opération de charge (AL) de chaque allumage séparé (EZ) est interrompue seulement lorsqu'on atteint une valeur de référence prédéterminée (Iₘₐₓ) pour le courant primaire (Iₚ).

4. Procédé selon l'une des revendications 1 à 3, caractérisé en ce que l'opération de charge (AL) pour un allumage séparé (EZ) est fixée par l'appareil de commande en fonction de la tension d'alimentation (U_{B}), l'opération de charge étant plus grande lorsque la tension d'alimentation est faible et plus faible lorsque la tension d'alimentation est grande.
